# FASCICULE DE BREVET EUROPEEN

(11) **EP 2 600 097 B1**
(45) Date de publication et mention de la délivrance du brevet: **01.03.2017**
(21) Numéro de dépôt: 12187014.1
(22) Date de dépôt: 02.10.2012
(51) Int. Cl.: F42C 13/02, F42C 13/04, F42C 15/44

(54) **Procédé de contrôle du déclenchement d'une charge militaire, dispositif de contrôle et fusée de projectile mettant en oeuvre un tel procédé**
Kontrollverfahren zur Auslösung eines Gefechtskopfes, Kontrollvorrichtung und Zünder eines Geschosses, in dem ein solches Verfahren zur Anwendung kommt
Method for controlling the triggering of a warhead, control device and projectile fuse implementing such a method

(30) Priorité: 29.11.2011 FR 1103640
(43) Date de publication de la demande: 05.06.2013
(73) Titulaire: Nexter Munitions, 78034 Versailles (FR)
(72) Inventeur: Bredy, Thierry, 18023 Bourges Cedex (FR)
(74) Mandataire: Chaillot, Geneviève

(56) Documents cités:
- EP-A1- 0 329 523
- DE-A1-102007 007 404
- DE-A1-102010 020 798
- DE-C- 731 849
- GB-A- 1 605 302
- GB-A- 2 132 740
- US-A- 3 912 197
- US-A- 5 348 249

## Description

Le domaine technique de l'invention est celui des procédés et dispositifs permettant le contrôle du déclenchement de la charge militaire d'un projectile à partir d'une plate-forme.

Il est connu de réaliser à partir d'une plate-forme une programmation d'un instant de déclenchement d'une charge militaire d'un projectile sur sa trajectoire.

La plate-forme pourra être constituée par exemple par une tourelle montée sur un véhicule blindé et équipée d'un canon.

Cette programmation est transmise par exemple au projectile avant le tir de celui-ci. La fusée du projectile incorpore un moyen récepteur de cette programmation qui peut être par exemple un moyen inductif, un ou des contacts électriques... Cette programmation peut également être transmise à la fusée du projectile à la sortie du tube de l'arme par des moyens inductifs, optiques ou radioélectriques.... On peut ainsi mentionner le brevet FR2608267 B1 qui décrit une munition contenant une fusée programmable de mise à feu, un capteur photosensible pour recevoir des signaux lumineux codés provenant de l'arme, et un circuit de décodage des signaux fournis par le capteur et de programmation de la fusée en fonction desdits signaux.

Concrètement on transmet ainsi à un projectile une information de temporisation (ou fenêtre temporelle) du déclenchement de sa charge militaire. On commande alors l'instant sur trajectoire ou bien la fenêtre temporelle dans laquelle la charge militaire doit être initiée.

Ces procédés connus sont bien adaptés notamment à la mise en oeuvre de projectiles anti-aériens ou bien pour les obus d'artillerie à fonctionnement fusant. La transmission d'une information de temporisation préjuge cependant de la localisation relative du projectile sur le terrain par rapport à la cible à l'issue de la temporisation.

Il peut résulter de cette approche, suivant la précision de localisation de la cible, des écarts entre la position relative souhaitée et la position relative effective du point de déclenchement de l'effet terminal par rapport à la cible.

Or il existe aujourd'hui un besoin de maîtriser de plus en plus les effets collatéraux de tous les projectiles qui sont mis en oeuvre sur le champ de bataille.

Un projectile a un rayon d'efficacité qui est connu et défini lors de sa conception. Son effet létal sera cependant plus ou moins important suivant sa position relative vis à vis de la cible lorsque le déclenchement sera commandé.

Il est donc nécessaire de pouvoir maîtriser de façon relativement précise les zones dans lesquelles un projectile devra être efficace ou non.

On connait par le brevet EP2009387 un procédé dans lequel un projectile reçoit par programmation les coordonnées de sa cible. Ce projectile ne peut être déclenché que s'il se trouve orienté de façon à pouvoir atteindre la cible ainsi désignée.

Un tel procédé est cependant coûteux à mettre en oeuvre car il impose la mise en place dans le projectile de moyens de navigation et de localisation.

Ce procédé n'est vraiment adapté qu'aux projectiles à longue portée tels que les missiles ou les projectiles d'artillerie.

Le brevet GB1605302 décrit un système d'arme anti-hélicoptère associant une conduite de tir et un projectile, la conduite de tir provoquant à un instant calculé l'envoi, par un télémètre laser, d'une impulsion qui va provoquer le déclenchement du projectile.

Les brevets DE731849 et GB2132740 décrivent un procédé de commande du déclenchement de projectiles au voisinage d'une cible mettant en oeuvre un faisceau visible ou invisible. Suivant ce procédé l'entrée d'un projectile dans le faisceau de commande provoque automatiquement la détonation du projectile. Un tel dispositif ne permet pas de maîtriser suffisamment une zone de létalité. En effet tout projectile entrant dans le faisceau est automatiquement déclenché, même s'il entre dans ce faisceau à une distance importante de la cible. Le décalage du faisceau permet de modifier l'instant de déclenchement pour un projectile donné mais il le modifie également pour tous les autres projectiles même ceux pénétrant dans la zone suivant une direction inverse et à une distance différente de la cible.

Le brevet US3616754 décrit un procédé pour empêcher l'explosion de projectiles dans une zone de sécurité, procédé dans lequel un émetteur situé dans la zone de sécurité émet un signal dont l'intensité diminue de manière prédéterminée à mesure qu'il s'éloigne de l'émetteur, lequel signal est détecté par un projectile, l'explosion du projectile étant interdite si le signal est détecté avec une intensité correspondant à une distance à l'émetteur comprise dans la zone de sécurité.

Le brevet DE102007007404 décrit un procédé de télécommande du fonctionnement d'un projectile générateur d'éclats. Suivant ce procédé on transmet au projectile sur trajectoire un code spécifique au projectile qui sera utilisé par la fusée pour provoquer l'initiation immédiate du projectile. Ce procédé ne permet pas non plus de maîtriser une zone de létalité.

Le brevet US3912197 enfin décrit un procédé de guidage par faisceau laser d'un projectile annulaire. Des capteurs portés par le projectile détectent la position du projectile dans le faisceau laser ce qui permet de commander des ordres de correction de la trajectoire. Ce procédé ne permet pas lui non plus de maîtriser une zone de létalité.

Il existe donc un problème de contrôle des zones de déclenchement effectif des charges militaires pour les projectiles à bas coûts, en particulier les projectiles tirés par les lanceurs des systèmes de défense rapprochée équipant les véhicules blindés.

Ceci est nécessaire pour maîtriser les zones de létalité effective des projectiles sur le terrain.

Ceci est également nécessaire lorsqu'on réalise des projectiles dits à létalité réduite (par exemple à flash lumineux ou générateurs de bruit) et pour lesquels la létalité n'est effectivement réduite que si la charge militaire est initiée à une distance minimale des personnes présentes sur le terrain.

L'invention a pour objet de proposer un procédé de contrôle du déclenchement d'une charge militaire qui permette de pallier de tels inconvénients.

Le procédé selon l'invention permet de définir directement à partir de la plate-forme une zone de terrain dans laquelle le projectile aura un fonctionnement validé ou bien sera inhibé.

Ainsi l'invention a pour objet un procédé tel que défini à la revendication 1, de contrôle du déclenchement d'une charge militaire d'un projectile à partir d'une plate-forme, le projectile comportant une fusée assurant la commande du déclenchement de la charge militaire comme suite à l'occurrence d'au moins un évènement.

Selon un mode particulier de réalisation, le faisceau pourra incorporer un signal de confirmation du fonctionnement de la fusée du projectile.

Le faisceau de commande pourra comporter un signal de codage qui sera associé au signal de confirmation, ce signal de codage permettant d'associer la confirmation à un projectile donné.

L'invention a également pour objet un dispositif tel que défini à la revendication 4, de contrôle du déclenchement d'une charge militaire mettant en oeuvre un tel procédé.

Selon un mode de réalisation, le signal incorporé par l'unité électronique dans l'onde porteuse du faisceau de commande pourra être un signal de confirmation du fonctionnement de la fusée du projectile.

Selon une variante, l'unité électronique pourra incorporer dans le faisceau de commande un signal de codage qui sera incorporé ou associé au signal de confirmation, ce signal de codage permettant d'associer la confirmation à un projectile donné.

Par ailleurs, l'émetteur pourra comporter au moins une antenne orientable par rapport à la plate-forme.

L'invention a enfin pour objet une fusée de projectile tel que définie à la revendication 8, associée à un tel dispositif de contrôle.

La fusée selon l'invention est plus particulièrement adaptée à la réalisation d'un projectile à létalité réduite.

Selon un mode de réalisation, l'unité de commande de la fusée pourra comparer le signal reçu à une valeur attendue et mise en mémoire, le résultat positif à ce test étant utilisé par l'unité de commande pour autoriser le déclenchement de la charge militaire.

L'invention sera mieux comprise à la lecture de la description qui va suivre de modes particuliers de réalisation, description faite en référence aux dessins annexés et dans lesquels.
- la figure 1 montre de façon schématique une plate-forme équipée d'un dispositif selon l'invention ainsi que la mise en oeuvre du procédé selon l'invention,
- la figure 2 est un schéma synoptique montrant la structure interne du dispositif de contrôle ainsi que de la fusée de projectile selon l'invention,
- la figure 3 est un logigramme schématisant le fonctionnement de la fusée pour un mode de réalisation de l'invention,
- la figure 4 montre de façon schématique une plate-forme équipée d'un dispositif selon un autre mode de réalisation de l'invention,
- la figure 5 montre de façon schématique une plate-forme équipée d'un dispositif selon un autre mode de réalisation de l'invention,
- la figure 6 montre de façon schématique une plate-forme équipée d'un dispositif selon un autre mode de réalisation de l'invention,
- la figure 7 est un logigramme schématisant le fonctionnement de la fusée pour le mode de réalisation selon la figure 6,
- la figure 8 montre de façon schématique une plate-forme équipée d'un dispositif selon un autre mode de réalisation l'invention,
- la figure 9 est un logigramme schématisant le fonctionnement de la fusée pour le mode de réalisation selon la figure 8.

En se reportant à la figure 1, une plate-forme 1, qui est représentée ici schématiquement sous la forme d'un véhicule blindé chenillé, porte un système d'arme 2 destiné à tirer des projectiles 3 le long d'une trajectoire balistique 4.

Le système d'arme 2 (qui est ici représenté à titre d'illustration) est un canon monté sur une tourelle 5 qui est orientable en site et en gisement par rapport au châssis de la plate-forme 1.

Le système d'arme pourrait être plus simplement un tourelleau fixe ou orientable permettant le tir de munitions de défense rapprochée. Les systèmes de tir de munitions de défense rapprochée sont bien connus de l'Homme du Métier. Ils associent généralement plusieurs tubes montés de façon fixe avec un angle de site et de gisement bien défini.

Chaque munition de défense rapprochée est formée d'un étui rigide qui renferme au moins un projectile dont le calibre est compris ente 60mm et 90mm. Cet étui est solidaire d'un culot qui est lui-même solidarisable par un moyen de liaison à une embase de tir solidaire de la plate-forme. Le plus souvent la solidarisation se fait par un montage à baïonnette. Le brevet FR2612287 décrit un tel type de munition (munition fumigène).

Ces munitions de défense rapprochée permettent d'assurer la défense à courte ou moyenne portée de la plate-forme portant l'embase de tir. Les constructeurs ont développé toute une gamme de munitions adaptables à ces embases et permettant de remplir différentes fonctions : fumigène, leurre, contrôle de foule non létal, explosives...

Les brevets EP1128152, EP2160563, FR2712389, FR2269701, FR2851306 et EP1535017 décrivent quelques exemples de tels systèmes de défense rapprochée.

Quel que soit le système d'arme mis en oeuvre, la plate-forme 1 porte un dispositif permettant le contrôle du déclenchement d'une charge militaire 7 contenue dans le projectile 3.

Le projectile 3 comporte par ailleurs d'une façon classique une fusée 8 assurant la commande du déclenchement de la charge militaire 7.

Le dispositif de contrôle selon l'invention comporte au moins un émetteur 6 d'au moins un faisceau électromagnétique de commande 9. Le faisceau électromagnétique pourra être un faisceau optique ou bien radio électrique.

On préférera mettre en oeuvre un faisceau radioélectrique pour réduire la sensibilité du dispositif aux perturbations ou aux contre mesures.

Comme on le voit sur la figure 1, l'émetteur 6 est solidaire de la plate-forme 1 et il émet un faisceau 9 qui est orienté vers une zone de l'espace pouvant être traversée par le projectile 3.

La figure 2 montre de façon plus précise la structure de l'émetteur 6 du dispositif selon l'invention et de la fusée 8 associée.

On voit sur cette figure 2 que l'émetteur 6 comporte une antenne 10 qui est orientable mécaniquement par rapport à la plate-forme 1. Pour cela l'antenne 10 est fixée, par l'intermédiaire d'un arbre 16, à un socle 11 qui est monté pivotant par rapport à un support 13 solidaire de la tourelle 5 et autour d'un axe vertical 12. Le support 11 et l'antenne 10 sont entraînés par une première motorisation 14.

L'antenne 10 est par ailleurs montée pivotante par rapport à un axe perpendiculaire au plan de la figure 2 (axe horizontal). Pour cela l'antenne 10 est articulée sur un étrier 15 solidaire de l'arbre 16. Une deuxième motorisation 17 permet de commander le pivotement de l'antenne 10 autour de cet axe horizontal.

Les deux motorisations 14 et 17 sont pilotées par une unité électronique 18 qui est elle-même raccordée à une conduite de tir 19, constituée d'un moyen de contrôle associé à une interface homme-machine, conduite de tir qui permet de prendre en compte différents paramètres de fonctionnement à partir de données, soit fournies par l'opérateur, soit fournies par les équipements de la plateforme (coordonnées de la cible, attitude de la plate-forme, type de munition mise en oeuvre...) et de visualiser l'état du dispositif et en particulier les angles de pointage en site et en gisement de l'antenne 10.

La même figure 2 montre la fusée 8 disposée à l'arrière du projectile 3.

Cette fusée comporte un dispositif de sécurité et d'armement 19 de type connu qui comporte par exemple un volet mobile 20 portant une amorce détonateur 21. Le volet est déplacé lors du tir du projectile pour amener l'amorce 21 en regard de la charge militaire 7 ce qui permet son initiation ultérieure par une unité de commande 22.

L'unité de commande 22 est reliée par l'intermédiaire d'un moyen récepteur 22a à une antenne réceptrice 23 (moyen récepteur 22a et antenne 23 constituant un récepteur du faisceau électromagnétique 9). L'antenne réceptrice 23 est dimensionnée et localisée de façon à pouvoir recevoir le faisceau électromagnétique 9 émis par l'antenne émettrice 10. L'antenne réceptrice 23 sera par exemple localisée au niveau du culot arrière du projectile 3 et elle pourra être réalisée à partir d'antennes de type "Patch" lorsque l'émetteur 6 utilise une porteuse de longueur d'onde millimétrique.

Si l'émetteur 6 était un émetteur optique, l'antenne réceptrice 23 comprendrait au moins un capteur photosensible.

D'une façon classique l'unité de commande 22 permet d'assurer le déclenchement de la charge militaire 7 comme suite à l'occurrence d'au moins un événement.

Généralement l'événement déclenchant la charge est une information chronométrique qui est programmée avant tir et décomptée par l'unité de commande 22 à partir de la détection d'un instant de tir du projectile 3. La détection de l'instant de tir est faite de façon classique avec un capteur inertiel 24.

Le moyen récepteur 22a constitue un moyen de décodage permettant d'extraire de l'onde porteuse électromagnétique du faisceau 9 au moins un signal.

Ce signal a lui-même été incorporé dans l'onde porteuse du faisceau 9 par l'unité électronique 18 de l'émetteur 6.

Le faisceau 9 est ainsi par exemple constitué par un rayonnement radioélectrique dont la porteuse est modulée en amplitude, en fréquence ou en phase.

Après réception par l'antenne 23, ce signal est extrait de l'onde porteuse par le moyen récepteur 22a. Il est ensuite traité dans l'unité de commande 22 de la fusée 8 dans laquelle il est comparé à une valeur numérique qui est mise en mémoire dans l'unité de commande 22 avant le tir.

S'il y a égalité entre le signal reçu et le signal attendu par la fusée, ceci signifie que le projectile 3 a effectivement reçu un signal qui lui est destiné. Par ailleurs la détection de ce signal signifie que le projectile se trouve à l'intérieur du faisceau 9.

On a décrit à titre d'exemple à la figure 2 une antenne 10 orientable en site et en gisement à l'aide de motorisations 14 et 17.

Il est possible également de mettre en oeuvre une antenne qui est mécaniquement fixe mais dont le faisceau 9 est orientable électroniquement (antenne multi source). Ces antennes sont bien connues de l'Homme du Métier. Elles sont formées de réseaux émetteurs dont le gain et la directivité sont pilotés à l'aide d'une modulation de phase et d'amplitude.

Il est par ailleurs possible d'incorporer structurellement le moyen récepteur 22a dans l'unité de commande 22.

Selon une autre caractéristique de l'invention, l'unité de commande 22 utilise le signal ainsi décodé comme un événement qui est combiné à au moins un autre événement pour élaborer un ordre de commande de la fusée.

La figure 3 est un logigramme qui représente la succession des étapes conduites à l'intérieur de la fusée 8.

L'étape E1 est l'étape de réception du rayonnement électromagnétique par l'antenne réceptrice 23.

Au cours de l'étape E2, le moyen récepteur 22a associé à l'unité de commande 22 extrait le signal incorporé dans la porteuse du faisceau 9.

Le test T1 est un contrôle de la présence d'un signal dans le rayonnement reçu, signal correspondant à celui qui est attendu par la fusée 8. On notera en effet qu'il y a de nombreuses sources électromagnétiques sur le champ de bataille. Il est donc nécessaire pour la fusée 8 de pouvoir discriminer un signal qui lui est spécifiquement destiné et qui lui est envoyé par l'antenne émettrice 10.

Si le test T1 est négatif, la fusée reste en attente d'un signal conforme.

Parallèlement l'unité de commande 22 de la fusée 8 conduit un test T2 qui est la vérification de la réalisation d'un autre événement attendu et nécessaire pour que la fusée déclenche la charge militaire 7, par exemple l'écoulement d'un délai de chronométrie programmé avant le tir.

Lorsque le test T2 est positif une porte ET combine la réalisation des deux évènements pour élaborer l'ordre de commande du fonctionnement de la fusée c'est à dire déclencher la charge militaire (étape E3). Le déclenchement de la charge militaire n'interviendra donc que si les deux évènements sont simultanément présents.

Le signal numérique incorporé au faisceau de commande 9 joue donc alors le rôle de signal de confirmation du fonctionnement de la fusée 8 du projectile.

La charge militaire 7 ne peut être actionnée que si le projectile 3 se trouve dans le faisceau 9.

Une telle disposition sécurise complètement le fonctionnement des munitions ou projectiles à létalité réduite. Si on considère la figure 1, on a représenté par une ligne interrompue 25 un plan horizontal qui est situé à une hauteur du sol H de l'ordre de 5 m. Cette hauteur est celle en dessous de laquelle un projectile non létal ne doit pas être initié, car le risque de projection d'éclats de l'enveloppe ou d'autres composants du projectile serait alors trop important.

Le faisceau 9 est orienté de façon à être situé au-dessus du plan 25. Cette orientation peut être conservée même si le véhicule 1 est en mouvement. Il suffit d'asservir les consignes de positionnement des motorisations 14 et 17 au niveau de l'unité électronique de commande 18.

On est alors certain que les projectiles 3 tirés ne seront pas initiés dans une zone dans laquelle la non-létalité n'est pas garantie.

Un tel résultat est obtenu avec une fusée de projectile de structure simple et pour laquelle un simple signal de confirmation est ajouté aux évènements habituels pouvant commander la fusée donc déclencher la charge militaire.

En fonction de la configuration du système d'arme mis en oeuvre, il est possible de déterminer au niveau de la plate-forme 1 l'orientation de plusieurs faisceaux 9 issus d'une ou plusieurs antennes émettrices 10. La sécurisation de tir peut alors être assurée suivant plusieurs directions de tir.

Une telle variante est particulièrement bien adaptée aux dispositifs de défense rapprochée pour lesquels il y a plusieurs tubes avec des orientations spatiales différentes.

A titre d'exemple non limitatif on a représenté à la figure 4 une plate-forme de tir 1 qui est un véhicule dont la tourelle 5 porte un canon principal 2 et un tourelleau 5a de défense rapprochée équipé de plusieurs tubes 2a, 2b (seuls deux tubes sont représentés). Le tourelleau 5a est équipé d'un dispositif de contrôle selon l'invention qui comporte un émetteur dont l'antenne 10 peut émettre plusieurs faisceaux électromagnétiques et de préférence au moins un faisceau par tube 2a,2b. On a ici représenté deux faisceaux 9a et 9b, chaque faisceau étant orienté de façon à couvrir une zone de l'espace pouvant être traversée par un projectile 3a ou 3b tiré par le tube 2a ou le tube 2b.

Comme dans le mode de réalisation précédent, chaque faisceau transporte un signal de confirmation qui est destiné au projectile 3a ou 3b considéré. Le fonctionnement des fusées des projectiles est alors identique à celui décrit précédemment.

Lorsque le système d'arme qui est mis en oeuvre est susceptible de tirer successivement plusieurs projectiles qui ont des zones létales différentes, il est nécessaire d'associer à chaque projectile un faisceau qui lui est propre alors que les zones de l'espace dans lesquelles ils évoluent sont relativement proches l'une de l'autre.

La figure 5 montre une telle variante de réalisation dans laquelle le tube 2b du tourelleau 5a tire successivement deux projectiles 3b1 et 3b2 suivant sensiblement la même trajectoire balistique 4b. Chaque projectile a un rayon létal qui lui est propre. Le dispositif de contrôle comporte alors un émetteur dont l'antenne 10 peut émettre deux faisceaux électromagnétiques 9b1 et 9b2 suivant sensiblement la même direction mais avec des caractéristiques d'orientations et d'ouvertures angulaires différentes. En particulier le faisceau 9b2 a sa limite inférieure plus éloignée du sol que le faisceau 9b1. Les deux projectiles 3b1 et 3b2 coupent cependant les deux faisceaux et il est nécessaire que le projectile 3b1 ne soit initié que dans le faisceau 9b1 tandis que le projectile 3b2 ne doit être initié que dans le faisceau 9b2.

Pour que chaque projectile reconnaisse le faisceau qui lui est attribué, il est nécessaire d'incorporer dans chaque faisceau électromagnétique un signal de codage qui sera associé au signal de confirmation et qui permettra d'associer effectivement la confirmation donnée par le faisceau considéré à un projectile donné.

Chaque type de projectile ayant des caractéristiques de létalité bien définie pourra être associé à un code numérique particulier. Ce code sera mémorisé dans l'unité électronique de commande 18 et pourra être incorporé dans le faisceau électromagnétique de la même façon que le code de confirmation. Dans ce cas un autre test sera réalisé dans la fusée parallèlement ou à la suite des tests T1 et T2 (figure 3). Ce test n'est pas représenté à la figure 3 mais son résultat positif sera adressé à la porte ET, en parallèle aux résultats des autres tests.

D'une façon plus simple, c'est le code numérique de confirmation qui pourra remplir à la fois la fonction de confirmation de déclenchement de la fusée et la fonction d'adressage de cet ordre à un projectile de type particulier.

D'autres variantes sont possibles sans sortir du cadre de l'invention.

Il est ainsi possible de combiner plusieurs faisceaux électromagnétiques pour réduire les dimensions d'une zone de l'espace dans laquelle une charge militaire de projectile peut être déclenchée.

La figure 6 montre une telle variante dans laquelle une deuxième antenne 10' est disposée au niveau d'une partie avant du châssis 1a du véhicule. Cette antenne est reliée à la même unité de calcul 18 que l'antenne 10 du tourelleau, cela afin de synchroniser les émissions. L'antenne 10' émet un faisceau électromagnétique 9' qui coupe le faisceau électromagnétique 9 issu de l'antenne 10.

L'intersection des deux faisceaux 9 et 9' définit une partie 26 commune aux deux faisceaux.

Chaque faisceau transportera un signal de confirmation avec un codage spécifique. Dans ce cas la fusée du projectile 3a sera conçue pour ne fonctionner que dans la partie 26 commune aux deux faisceaux, partie dans laquelle son antenne recevra simultanément les deux codages attendus.

Là encore des tests seront conduits à l'intérieur de la fusée 8 et la charge militaire ne sera activée que lorsqu'il y aura en même temps présence des deux codages de confirmation et de l'évènement attendu (chronométrie par exemple).

On a schématisé sur la figure 7 le logigramme qui est alors mis en oeuvre :
Comme dans le mode de réalisation décrit précédemment en référence à la figure 3, l'étape E1 est l'étape de réception du rayonnement électromagnétique du faisceau 9 par l'antenne réceptrice 23.

Au cours de l'étape E2, le récepteur 22a associé à l'unité de commande 22 extrait le signal incorporé dans la porteuse de l'onde électromagnétique reçue du faisceau 9.

Le test T1 est un contrôle de la présence d'un signal dans le rayonnement reçu, signal correspondant à celui qui est attendu par la fusée 8 et incorporant le codage associé à l'antenne 10.

Si le test T1 est négatif, la fusée reste en attente d'un signal conforme.

Parallèlement l'étape E4 est l'étape de réception du rayonnement électromagnétique du faisceau 9' par l'antenne réceptrice 23.

Au cours de l'étape E5, le récepteur 22a associé à l'unité de commande 22 extrait le signal incorporé dans la porteuse de l'onde électromagnétique reçue du faisceau 9'.

Le test T3 est un contrôle de la présence d'un signal dans le rayonnement reçu, signal correspondant à celui qui est attendu par la fusée 8 et incorporant le codage associé à l'antenne 10'.

Si le test T3 est négatif, la fusée reste en attente d'un signal conforme.

Parallèlement à ces tests des faisceaux reçus par le projectile, l'unité de commande 22 conduit comme précédemment le test T2 qui est la vérification de la réalisation d'un autre événement attendu et nécessaire pour que la fusée déclenche la charge militaire 7, par exemple l'écoulement d'un délai de chronométrie programmé.

Lorsque le test T2 est positif une porte ET combine la réalisation des trois tests pour élaborer l'ordre de commande du fonctionnement de la fusée c'est à dire déclencher la charge militaire (étape E3). Le déclenchement de la charge militaire n'interviendra donc que si les trois évènements sont simultanément présents, c'est à dire si le projectile se trouve dans la zone 26 commune aux deux faisceaux 9 et 9'.

On a décrit jusqu'à présent une mise en oeuvre de l'invention dans laquelle les signaux transmis par les faisceaux électromagnétiques étaient utilisés pour élaborer un ordre de commande de la fusée c'est à dire confirmer le fonctionnement de la fusée du projectile.

Ce mode de réalisation est particulièrement bien adapté à la mise en oeuvre de munitions non létales pour lesquelles on souhaite maîtriser le gabarit d'emploi effectivement non létal.

D'une façon symétrique, il est possible d'utiliser les faisceaux électromagnétiques non plus pour confirmer un fonctionnement mais plutôt pour l'interdire dans un secteur donné. Dans ce cas un signal incorporé au faisceau sera décodé comme un événement qui sera combiné à au moins un autre événement pour inhiber l'ordre de commande de la fusée.

Ce mode de réalisation sera plutôt adapté à la mise en oeuvre de munitions létales mais pour lesquelles on souhaite interdire le fonctionnement dans certaines zones de terrain.

La figure 8 schématise en vue de dessus une telle mise en oeuvre.

Le véhicule blindé 1 formant la plate-forme tire par son tube d'arme 2 un projectile 3. On souhaite protéger deux zones de terrain : un édifice Z1 et un réservoir Z2.

La plate-forme 1 est équipée d'un dispositif selon l'invention qui comporte deux antennes 10a et 10b qui sont couplées chacune à un émetteur, les émetteurs étant reliés à une même unité électronique (non représentée) et qui émettent chacune un faisceau électromagnétique qui est orienté vers les zones à protéger. Le faisceau 9a émis par l'antenne 10a couvre le réservoir Z2 et le faisceau 9b émis par l'antenne 10b couvre l'édifice Z1.

La fusée 8 et l'unité électronique de contrôle associée aux antennes 10a et 10b et à leurs émetteurs ont la même structure que celle décrite précédemment en référence à la figure 2. Ce mode ne diffère que par le procédé mis en oeuvre.

On a schématisé à la figure 9 un logigramme schématisant le procédé qui est alors mis en oeuvre. La fusée du projectile attend toujours les signaux portés par les faisceaux 9a ou 9b, faisceaux qu'elle décode pour en extraire le signal attendu.

Les deux boucles de test identiques T1 et T3 symbolisent la détection au niveau de la fusée du projectile du signal correspondant au faisceau 9a (test T1) ou au faisceau 9b (test T3). Les étapes E1 et E4 correspondent respectivement à la réception des faisceaux électromagnétiques 9a ou 9b. Les étapes E2 et E5 correspondent respectivement au décodage par le récepteur 22a des signaux inclus dans les faisceaux 9a et 9b.

Les résultats des deux tests T1 et T3 sont combinés dans une porte OU. Ceci signifie que chacun des test a la même importance vis à vis de la fusée et qu'il suffit donc que cette dernière détecte un seul des deux signaux pour que l'inhibition de son fonctionnement intervienne.

La sortie de la porte OU est appliquée à la porte ET via une porte NON. Ainsi, ce n'est que lorsqu'aucun signal d'inhibition n'est détecté que la charge militaire peut être commandée à l'issue du test d'évènement T2. Le signal transmis par le dispositif de contrôle est bien un signal d'inhibition (ou interdiction) de l'ordre de commande de la fusée donc du fonctionnement de la charge militaire.

Il est bien entendu possible de mettre en oeuvre plus de deux faisceaux d'inhibition ou bien encore un seul faisceau d'inhibition.

## Revendications

1. Procédé de contrôle du déclenchement d'une charge militaire (7) d'un projectile (3) tiré à partir d'une plate-forme (1), le projectile (3) comportant une fusée (8) assurant la commande du déclenchement de la charge militaire (7) comme suite à l'occurrence d'au moins un évènement qui est une information chronométrique qui est programmée avant tir et décomptée par la fusée (8) à partir d'un instant de tir du projectile (3), laquelle information chronométrique définit ainsi un instant sur trajectoire auquel la charge militaire (7) est initiée ou une fenêtre temporelle pendant laquelle la charge militaire (7) doit être initiée, procédé dans lequel on émet à partir de la plate-forme (1) au moins un faisceau électromagnétique de commande (9) qui est orienté vers une zone de l'espace pouvant être traversée par le projectile (3), procédé **caractérisé en ce que** le faisceau (9) incorpore dans son onde porteuse au moins un signal de confirmation pour autoriser le déclenchement de la charge militaire (7) ou d'inhibition du fonctionnement de la fusée (8) du projectile (3), ce signal étant décodé par la fusée (8) comme un événement qui est combiné par une porte logique ET à l'au moins un autre événement de type information chronométrique, pour élaborer ou inhiber un ordre de commande de la fusée (8).

2. Procédé de contrôle du déclenchement d'une charge militaire selon la revendication 1, **caractérisé en ce que** le faisceau (9) incorpore un signal de confirmation du fonctionnement de la fusée (8) du projectile (3).

3. Procédé de contrôle du déclenchement d'une charge militaire selon la revendication 2, **caractérisé en ce que** le faisceau de commande (9) comporte un signal de codage qui est associé au signal de confirmation, ce signal de codage permettant d'associer la confirmation à un projectile (3) donné.

4. Dispositif de contrôle du déclenchement d'une charge militaire (7) d'un projectile (3) tiré à partir d'une plate-forme (1), le projectile comportant une fusée (8) assurant la commande du déclenchement de la charge militaire (7) comme suite à l'occurrence d'au moins un évènement qui est une information chronométrique qui est programmée avant tir et décomptée par la fusée (8) à partir d'un instant de tir du projectile (3), laquelle information chronométrique définit ainsi un instant sur trajectoire auquel la charge militaire (7) est initiée ou une fenêtre temporelle pendant laquelle la charge militaire (7) doit être initiée, dispositif comportant au moins un émetteur (6) d'au moins un faisceau électromagnétique de commande (9), émetteur qui est solidaire de la plate-forme (1), qui est orienté vers une zone de l'espace pouvant être traversée par le projectile (3) considéré, dispositif **caractérisé en ce que** l'émetteur (6) est raccordé à une unité électronique (18) qui incorpore dans l'onde porteuse du faisceau de commande (9) au moins un signal de confirmation pour autoriser le déclenchement de la charge militaire (7) ou d'inhibition du fonctionnement de la fusée (8) du projectile, ce signal étant décodé comme un événement qui est combiné par une porte logique ET à l'au moins un autre événement de type information chronométrique, pour élaborer ou inhiber un ordre de commande de la fusée (8).

5. Dispositif de contrôle du déclenchement d'une charge militaire selon la revendication 4, **caractérisé en ce que** le signal est un signal de confirmation du fonctionnement de la fusée (8) du projectile (3).

6. Dispositif de contrôle du déclenchement d'une charge militaire selon la revendication 5, **caractérisé en ce que** l'unité électronique (18) incorpore dans le faisceau de commande (9) un signal de codage qui est incorporé ou associé au signal de confirmation, ce signal de codage permettant d'associer la confirmation à un projectile (3) donné.

7. Dispositif de contrôle du déclenchement d'une charge militaire selon une des revendications 4 à 6, **caractérisé en ce que** l'émetteur (6) comporte au moins une antenne (10) orientable par rapport à la plate-forme (1).

8. Fusée de projectile, pour la commande du déclenchement d'une charge militaire (7) du projectile (3), fusée (8) comportant un dispositif de sécurité et d'armement (19) et une unité de commande (22) assurant le déclenchement de la charge militaire (7) comme suite à l'occurrence d'au moins un événement qui est une information chronométrique qui est programmée avant tir et décomptée par la fusée (8) à partir d'un instant de tir du projectile (3), laquelle information chronométrique définit ainsi un instant sur trajectoire auquel la charge militaire (7) est initiée ou une fenêtre temporelle pendant laquelle la charge militaire (7) doit être initiée, laquelle fusée est raccordée à un récepteur (22a,23) d'un faisceau électromagnétique (9) émis à partir d'une plate-forme (1) externe au projectile, la fusée (8) étant **caractérisée en ce qu'**elle incorpore un moyen de décodage (22a) d'au moins un signal incorporé dans l'onde porteuse du faisceau électromagnétique (9), le signal étant utilisé comme un événement qui est combiné dans l'unité de commande (22), par une porte logique ET, à l'au moins un autre événement de type information chronométrique, pour élaborer ou inhiber un ordre de commande de la fusée (8).

9. Fusée de projectile selon la revendication 8, **caractérisée en ce que** l'unité de commande (22) compare le signal reçu à une valeur attendue et mise en mémoire, le résultat positif à ce test étant utilisé par l'unité de commande (22) pour autoriser le déclenchement de la charge militaire (7).

## Patentansprüche

1. Verfahren zur Kontrolle der Auslösung eines Gefechtskopfs (7) eines Geschosses (3), das von einer Plattform (1) abgeschossen wird, wobei das Geschoss (3) einen Flugkörper (8) umfasst, der die Steuerung der Auslösung des Gefechtskopfs (7) sichert, als Folge mindestens eines Ereignisses, das eine Zeitangabe ist, die vor dem Schuss programmiert wird und von dem Flugkörper (8) rückwärts gezählt wird, ausgehend von einem Augenblick des Abschusses des Geschosses (3), so dass die Zeitangabe einen Moment auf der Flugbahn definiert, an dem der Gefechtskopf (7) gezündet wird, oder ein Zeitfenster, während dessen der Gefechtskopf (7) gezündet werden muss, wobei in dem Verfahren ausgehend von der Plattform (1) mindestens ein elektromagnetischer Steuerstrahl (9) abgegeben wird, der auf einen Bereich des Raumes ausgerichtet ist, der vom Geschoss (3) durchquert werden kann, wobei das Verfahren **dadurch gekennzeichnet ist, dass** der Strahl (9) in seiner Trägerwelle mindestens ein Bestätigungssignal enthält, um die Auslösung des Gefechtskopfs (7) zu gestatten oder ein Hemmungssignal des Betriebs des Flugkörpers (8) des Geschosses (3), wobei dieses Signal von dem Flugkörper (8) decodiert wird, als ein Ereignis, das durch ein logisches UND-Gatter mit dem mindestens einen anderen Ereignis vom Typ Zeitangabe kombiniert wird, um einen Steuerbefehl des Flugkörpers (8) zu verarbeiten oder zu hemmen.

2. Verfahren zur Kontrolle der Auslösung eines Gefechtskopfs nach Anspruch 1, **gekennzeichnet dadurch, dass** der Strahl (9) ein Bestätigungssignal des Betriebs des Flugkörpers (8) des Geschosses (3) enthält.

3. Verfahren zur Kontrolle der Auslösung eines Gefechtskopfs nach Anspruch 2, **gekennzeichnet dadurch, dass** der Steuerstrahl (9) ein Codierungssignal umfasst, das dem Bestätigungssignal zugeordnet ist, wobei das Codierungssignal es ermöglicht, die Bestätigung einem gegebenen Geschoss (3) zuzuordnen.

4. Verfahren zur Kontrolle der Auslösung eines Gefechtskopfs (7) eines Geschosses (3), das von einer Plattform (1) abgeschossen wird, wobei das Geschoss (3) einen Flugkörper (8) umfasst, der die Steuerung der Auslösung des Gefechtskopfs (7) sichert, als Folge mindestens eines Ereignisses, das eine Zeitangabe ist, die vor dem Schuss programmiert wird und von dem Flugkörper (8) rückwärts gezählt wird, ausgehend von einem Augenblick des Abschusses des Geschosses (3), so dass die Zeitangabe einen Moment auf der Flugbahn definiert, an dem der Gefechtskopf (7) gezündet wird, oder ein Zeitfenster, während dessen der Gefechtskopf (7) gezündet werden muss, wobei die Vorrichtung mindestens einen Sender (6) umfasst, der mindestens einen elektromagnetischen Steuerstrahl (9) aussendet und fest mit der Plattform (1) verbunden ist, wobei der Steuerstrahl (9) auf einen Bereich des Raumes ausgerichtet ist, der vom gegebenen Geschoss (3) durchquert werden kann, wobei die Vorrichtung **dadurch gekennzeichnet ist, dass** der Sender (6) an eine elektronische Einheit (18) angeschlossen ist, die in die Trägerwelle des Steuerstrahls (9) mindestens ein Bestätigungssignal einfügt, um die Auslösung des Gefechtskopfs (7) zu gestatten oder ein Hemmungssignal des Betriebs des Flugkörpers (8) des Geschosses, wobei dieses Signal decodiert wird, als ein Ereignis, das durch ein logisches UND-Gatter mit dem mindestens einen anderen Ereignis vom Typ Zeitangabe kombiniert wird, um einen Steuerbefehl des Flugkörpers (8) zu verarbeiten oder zu hemmen.

5. Vorrichtung zur Kontrolle der Auslösung eines Gefechtskopfs nach Anspruch 4, **gekennzeichnet dadurch, dass** das Signal ein Bestätigungssignal des Betriebs des Flugkörpers (8) des Geschosses (3) ist.

6. Vorrichtung zur Kontrolle der Auslösung eines Gefechtskopfs nach Anspruch 5, **gekennzeichnet dadurch, dass** die elektronische Einheit (18) in den Steuerstrahl (9) ein Codierungssignal einfügt, das dem Bestätigungssignal zugeordnet oder in dieses einfügt wird, wobei das Codierungssignal es ermöglicht, die Bestätigung einem gegebenen Geschoss (3) zuzuordnen.

7. Vorrichtung zur Kontrolle der Auslösung eines Gefechtskopfs nach einem der Ansprüche 4 bis 6, **gekennzeichnet dadurch, dass** der Sender (6) mindestens eine Antenne (10) umfasst, die in Bezug auf die Plattform (1) ausrichtbar ist.

8. Geschossflugkörper zur Steuerung der Auslösung eines Gefechtskopfs (7) des Geschosses (3), wobei der Flugkörper (8) eine Sicherungs- und Entsicherungsvorrichtung (19) und eine Steuereinheit (22) umfasst, die die Auslösung des Gefechtskopfs (7) sichert, als Folge mindestens eines Ereignisses, das eine Zeitangabe ist, die vor dem Schuss programmiert wird und vom Flugkörper (8) rückwärts gezählt wird, ausgehend von einem Augenblick des Abschusses des Geschosses (3), so dass die Zeitangabe einen Moment auf der Flugbahn definiert, an dem der Gefechtskopf (7) gezündet wird, oder ein Zeitfenster, während dessen der Gefechtskopf (7) gezündet werden muss, wobei der Flugkörper mit einem Empfänger (22a,23) eines elektromagnetischen Strahls (9) verbunden ist, der von einer Plattform (1) außerhalb des Geschosses abgegeben wird, wobei der Flugkörper (8) **dadurch gekennzeichnet ist, dass** er ein Entschlüsselungsmittel (22a) für mindestens ein Signal umfasst, das in die Trägerwelle des elektromagnetischen Strahls (9) eingebaut ist, wobei das Signal als ein Ereignis benutzt wird, das in der Steuereinheit (22) durch ein logisches UND-Gatter mit dem mindestens einen anderen Ereignis vom Typ Zeitangabe kombiniert wird, um einen Steuerbefehl des Flugkörpers (8) zu verarbeiten oder zu hemmen.

9. Geschossflugkörper nach Anspruch 8, **dadurch gekennzeichnet, dass** die Steuereinheit (22) das erhaltene Signal mit einem erwarteten und gespeicherten Wert vergleicht, wobei das positive Ergebnis bei diesem Test von der Steuereinheit (22) benutzt wird, um die Auslösung des Gefechtskopfs (7) zu gestatten.

## Claims

1. A method for controlling the triggering of a warhead (7) of a projectile (3) fired from a platform (1), the projectile (3) comprising a fuze (8) ensuring the control of the triggering of the warhead (7) subsequent to the occurrence of at least one event which constitutes chronometric information which is programmed before firing and counted by the fuze (8) from an instant of firing of the projectile (3), said chronometric information thus defines a trajectory instant at which the warhead (7) is initiated or a time window during which the warhead (7) must be initiated, method in which at least one control electromagnetic beam (9) is emitted from the platform (1) and oriented towards a space area through which the projectile (3) can pass, method **characterized in that** the beam (9) incorporates within its carrier wave at least one signal of confirmation for allowing the triggering of the warhead (7) or of inhibition of the operation of the fuze (8) of the projectile (3), this signal being decoded by the fuze (8) as an event which is combined by an AND logic gate with the other at least one event of the chronometric information type, to allow or inhibit a fuze (8) control instruction.

2. The method for controlling the triggering of a warhead according to claim 1, **characterized in that** the beam (9) incorporates a signal of confirmation of the operation of the fuze (8) of the projectile (3).

3. The method for controlling the triggering of a warhead according to claim 2, **characterized in that** the control beam (9) has a coding signal which is associated with the signal of confirmation, this coding signal allowing to associate the confirmation with a given projectile (3).

4. A device for controlling the triggering of a warhead (7) of a projectile (3) fired from a platform (1), the projectile comprising a fuze (8) ensuring the control of the triggering of the warhead (7) subsequent to the occurrence of at least one event which constitutes chronometric information which is programmed before firing and counted by the fuze (8) from an instant of firing of the projectile (3), said chronometric information thus defines a trajectory instant at which the warhead (7) is initiated or a time window during which the warhead (7) must be initiated, device comprising at least one emitter (6) of at least one control electromagnetic beam (9), said emitter being integral with the platform (1), which is oriented towards a space area through which the projectile (3) in question can pass, device **characterized in that** the emitter (6) is connected to an electronic unit (18) which incorporates, within the carrier wave of the control beam (9), at least one signal of confirmation for allowing the triggering of the warhead (7) or of inhibition of the operation of the fuze (8) of the projectile, this signal being decoded as an event which is combined by an AND logic gate with the other at least one event of the chronometric information type, to allow or inhibit a fuze (8) control instruction.

5. The device for controlling the triggering of a warhead according to claim 4, **characterized in that** the signal is a signal of confirmation of the operation of the fuze (8) of the projectile (3).

6. The device for controlling the triggering of a warhead according to claim 5, **characterized in that** the electronic unit (18) incorporates within the control beam (9) a coding signal which is incorporated or associated with the signal of confirmation, this coding signal allowing to associate the confirmation with a given projectile (3).

7. The device for controlling the triggering of a warhead according to one of claims 4 to 6, **characterized in that** the emitter (6) has at least one antenna (10) steerable with respect to the platform (1).

8. A projectile fuze, for controlling the triggering of a warhead (7) of the projectile (3), the fuze (8) comprising a safety and arming device (19) and a control unit (22) ensuring the triggering of the warhead (7) subsequent to the occurrence of at least one event which constitutes chronometric information which is programmed before firing and counted by the fuze (8) from an instant of firing of the projectile (3), said chronometric information thus defines a trajectory instant at which the warhead (7) is initiated or a time window during which the warhead (7) must be initiated, said fuze is connected to a receiver (22a,23) for an electromagnetic beam (9) emitted from a platform (1) outside the projectile, the fuze (8) being **characterized in that** it incorporates means (22a) for decoding at least one signal incorporated within the carrier wave of the electromagnetic beam (9), the signal being used as an event which is combined within the control unit (22), by an AND logic gate, with the other at least one event of the chronometric information type, to allow or inhibit a fuze (8) control instruction.

9. The projectile fuze according to claim 8, **characterized in that** the control unit (22) compares the received signal with an expected and stored value, the positive result to this test being used by the control unit (22) to allow the triggering of the military charge (7).
